# EUROPÄISCHE PATENTSCHRIFT

(11) **EP 1 945 880 B1**
(45) Veröffentlichungstag und Bekanntmachung des Hinweises auf die Patenterteilung: **24.02.2016**
(21) Anmeldenummer: 06804372.8
(22) Anmeldetag: 27.10.2006
(51) Int. Cl.: E04F 15/02

(54) **BEFESTIGUNG VON BOHLEN**
FIXING OF BOARDS
FIXATION DE MADRIERS

(30) Priorität: 31.10.2005 AT 17832005
(43) Veröffentlichungstag der Anmeldung: 23.07.2008
(73) Patentinhaber: Fuchs, Dietrich Anton, 3341 Ybbsitz (AT)
(72) Erfinder: Fuchs, Dietrich Anton, 3341 Ybbsitz (AT)
(74) Vertreter: Grabherr, Claudia
(86) Internationale Anmeldenummer: PCT/AT2006/000444
(87) Internationale Veröffentlichungsnummer: WO 2007/051214

(56) Entgegenhaltungen:
- EP-A1- 1 106 842
- WO-A-94/29546
- WO-A-2005/040523
- DE-A1- 10 237 076
- FR-A- 2 836 499
- FR-A- 2 851 597

## Beschreibung

Die Erfindung betrifft die Befestigung von Bohlen an einer Unterkonstruktion. Der wichtigste Anwendungsfall dafür ist die Bildung von bodenartigen Abdeckungen im Freien, beispielsweise Terrassenabdeckungen.

Bohlen in diesem Sinne sind Stäbe, Profile oder langgestreckte Bretter, welche typischerweise aus Holz oder Holz-Kunststoffmischungen bestehen. Zur Bildung einer Abdeckung werden sie parallel zueinander, mit einem kleinen seitlichen Abstand zueinander, auf einer Unterkonstruktion, meist in Form einer Querlattung befestigt.

Eine gängige Methode die Bohlen an der Unterkonstruktion zu befestigen ist die, sie durch eine Schraube oder einen Nagel von der Oberseite der Bohlen her anzuschrauben, oder anzunageln. Vorteilhaft an dieser Methode ist, dass sie einfach anzuwenden ist und dass außer Schrauben bzw. Nägeln keine Befestigungsteile erforderlich sind. Nachteile sind die störende Sichtbarkeit der Köpfe der Befestigungsteile, dass die Bohlen direkt an der Unterkonstruktion anliegen, wodurch sich dort kriechende Feuchtigkeit lange halten und damit zerstörerisch wirken kann, sowie die fehlende Möglichkeit, das feuchtigkeitsbedingte und damit ganz natürliche Quell- und Schwindverhalten der Holz- oder Holz-Konststoffbohlen auszugleichen.

Entsprechend der DE 298 23 195 U1 und der EP 1 106 842 B1 werden Bohlen verwendet, welche an ihren Längsseitenflächen mit einer Nut versehen sind. Die Bohlen werden durch Befestigungsteile gehalten, welche im Spalt zwischen zwei Bohlen durch Schrauben an der Unterkonstruktion befestigt sind und mit seitlichen Fortsätzen an den unteren Nutflanken der benachbarten Bohlen aufliegen. Nachteile dieser einfachen Befestigungsmethode sind wiederum die Gefahr von Zerstörung durch kriechende Feuchtigkeit, da die Bohlen direkt an der Unterkonstruktion aufliegen, sowie die fehlende Möglichkeit, Maßänderungen der Bohlen in Folge von Quellung oder Schwindung zu kompensieren. Auf Grund dieser Maßänderungen kann es dazu kommen, dass sich die Bohlen beim Quellen unzulässig nach oben wölben, oder die Befestigungsteile dem enormen Druck nicht standhalten. Beim Schwinden wiederum können Bohlen so locker werden, dass sie unzulässig klappern und in Längsrichtung verschiebbar werden können. Entsprechend der DE 102 30 797 A1 wird ein Befestigungsteil verwendet, welcher die Gestalt eines niedrigen, auf den Kopf gestellten T hat. Er erstreckt sich im Spalt zwischen zwei benachbarten Bohlen und unter diese. Mit der unteren Fläche ist der Befestigungsteil an der Lattung befestigt, vom Mittelsteg aus stecken Spitzen in den Seitenflächen der Bohlen und fixieren diese somit. Nachteilig an dieser Befestigung ist, dass zu ihrer Herstellung ein Spezialwerkzeug erforderlich ist um die Spitzen in die Bohlen hineinzudrücken und dass sie bei solchen Bohlen die seitlich mit einer Nut versehen sind, nicht angewendet werden kann. Die Befestigung kann zudem nicht oder nur mit größten Schwierigkeiten angewendet werden, wenn die Bohlen aus sehr spröden Hölzern oder anderen Materialen mit ähnlichen Festigkeitseigenschaften bestehen, da dann die Spitzen des Befestigungsteiles nicht einfach in die Seitenflanken der Bohlen eingedrückt werden können. Durch die Konstruktion können ebenfalls keine Maßänderungen der Bohlen ausgeglichen werden.

Entsprechend den Schriften US 4,296,580 und US 4,844,651 erstrecken sich flächige Bereiche von Verbindungsteilen zwischen die Bohlen und die Unterkonstruktion. Die an einer Längsseite einer Bohle befestigten Verbindungsteile sind auch mit der Unterkonstruktion, typischerweise durch eine Schraube verbunden. Durch die geteilte Konstruktion wird die Montage der Befestigungselemente ein wenig erleichtert. Nachteilig ist auch hier die Gefährdung durch kriechende Feuchtigkeit, und die Unmöglichkeit Maßänderungen der Bohlen auszugleichen. Siehe auch FR 2 836 499 A und FR 2 851 597 A.

Der Erfinder hat sich die Aufgabe gestellt eine Verbindung zwischen Bohlen und Unterkonstruktion bereit zu stellen, bei welcher keine Teile der Verbindung aus dem Spalt zwischen zwei Bohlen hervorragen, wobei die Bohlen in einem kleinen definierten Abstand zur Unterkonstruktion gehalten werden, und wobei die Bohlen auch dann definiert und spielfrei gehalten werden, wenn sie im Lauf ihres Einsatzes ihre Maße durch Quellung oder Schwindung geringfügig ändern.

Als zusätzliche erstrebenswert wird festgehalten, dass ein Austauschen beschädigter Bohlen möglichst einfach und rasch möglich sein soll, und dass die Bohlen wenn gewollt auch so gewendet werden können, dass die vorherige, geschützte Unterseite, zu der, der Witterung stärker ausgesetzten Oberseite wird. Natürlich soll die Verbindung sowohl vom Material- als auch vom Arbeitsaufwand her kostengünstig herzustellen sein.

Zur Lösung der Aufgabe wird - eine Befestigung von Bohlen nach Anspruch 1 vorgeschlagen.

Es gibt mehrer Möglichkeiten diese Elastizität durch konstruktive Maßnahmen herzustellen. Wichtige Grundprinzipien und vorteilhafte Weiterentwicklungen werden durch die Zeichnungen und die daran anschließende detailliertere Beschreibung verständlich:
- Fig. 1:: zeigt eine nicht erfindungsgemäße Befestigung während der Montage in einer vertikalen Schnittdarstellung, wobei die Schnittebene normal auf die Längsrichtung der Bohlen liegt. Der im linken Bildteil dargestellte Pfeil symbolisiert die Bewegungsrichtung der Bohle während des gezeigten Montageschrittes.
- Fig. 2:: zeigt den Verbindungsteil von Fig. 1 von oben.
- Fig. 3:: zeigt eine nicht erfindungsgemäße Befestigung mit dem Verbindungsteil von Fig. 1 während der Demontage einer mittig angeordneten Bohle (z.B. zwecks Austausch einer einzelnen fehlerhaften Bohle) in einer vertikalen Schnittdarstellung, wobei die Schnittebene normal auf die Längsrichtung der Bohlen liegt.
- Fig. 4:: zeigt eine Ausführungsform eines erfindungsgemäßen Verbindungsteiles, wobei die Blickrichtung parallel zur Längsrichtung der Bohlen liegt.

Der zwischen zwei einander zugewandten Flächen zweier benachbarter Bohlen 1 befindliche Verbindungsteil 3 ragt beidseits mit einem seitlichen Fortsatz 3.1 in eine Nut an der anliegenden Seitenflächen der Bohle 1 und liegt mit diesem seitlichen Fortsatz an der unteren Flanke dieser Nut an. Die nach unten vorspringende Teilfläche 1.1, welche diese untere Flanke der Nut an der Bohle 1 bildet, ist geneigt. Wie im linken Teil von Fig. 1 gut erkennbar, ist der an dieser Teilfläche 1.1 zum Anliegen gebrachte Fortsatz 3.1 des Verbindungsteils 3.1 in entspanntem Zustand derart geformt, dass seine untere Fläche, etwas weniger stark geneigt ist die Teilfläche 1.1, und dass das obere Ende der unteren Fläche des Fortsatzes 3.1 im Höhenbereich zwischen unterem und oberem Ende der Teilfläche 1.1 der Bohle liegt. Wenn bei der Montage die Bohle 1 an den Verbindungsteil in der zur Ebene der Unterkonstruktion 2 parallelen Richtung herangeschoben wird, wird daher der Fortsatz 3.1 des Verbindungsteils 3 an der unten vorspringende Fläche 1.1 der Bohle nach oben gebogen und liegt dann unter elastischer Vorspannung an dieser Fläche an. Der Verbindungsteil 4, wird typischerweise aus einem festen, aber dauerhaft elastischen Kunststoff hergestellt.

Das beschriebene Hochbiegen der beiden Fortsätze 3.1 beim Heranschieben der Bohlen kann wesentlich erleichtert werden, wenn der zwischen den beiden Fortsätzen liegende Bereich des Verbindungsteils 3, also jener an der zur Bohlenrichtung parallel liegenden Symmetrieebene, so geschwächt wird, dass er um eine Achse, welche zu den Bohlen parallel liegt, leicht gebogen werden kann. Dies kann beispielsweise durch die in Figl 2 gut sichtbare Lochreihe, welche aus Bohrungen 3.5 die in besagter Symmetrieebene vertikal durch den Verbindungsteil verlaufen, geschehen. Gegenüber dem entspannten Zustand, wird der Bereich an diesen Bohrungen beim Heranschieben der Bohlen, durch das Hochdrücken der Fortsätze verformt. Der obere Teil der Querschnittsfläche der Bohrungen 3.5 wird quer zur Bohlenrichtung gestaucht, der untere Teil eventuell gedehnt. Dadurch wird gegenüber einem ungeschwächten Verbindungsteil eine Vergrößerung des Längenbereiches erreicht, in welchem sich der Verbindungsteil 3 elastisch verformen kann, um Breitenschwankungen der Bohlen auszugleichen.

Der Verbindungsteil 3 wird durch Schrauben oder Nägel, des weiteren als Befestigungselemente 4 bezeichnet, an der Unterkonstruktion 2 befestigt. Die Befestigungselemente 4 durchdringen den Verbindungsteil 3 in seiner zur Bohlenlängsrichtung parallel liegenden vertikalen Symmetrieebene durch Bohrungen 3.5 vertikal. Der Bereich des Verbindungsteils 3, an welchem der gegenüber seinem sonstigen Längsbereich verbreiterte Kopf 4.1 des Befestigungselementes 4 zum Anliegen kommt, ist durch die zuvor beschriebene Biegeverformung der beiden Fortsätze 3.1 beim Heranschieben der Bohlen 1 auf Druck beansprucht. Wenn der sich idealer weise nach unten hin sich konisch verengende Kopf 4.1 des Befestigungselementes 4 bei der Montage in die Bohrungen 3.5 am Verbindungsteil versenkt wird, wird dort Material entgegen der Wirkung der zuvor beschriebenen Biegeverformung verdrängt. Es wird damit möglich, Verbindungsteil und Befestigungsteil so auszulegen, dass bei nicht ganz angezogenem Befestigungsteil die Bohlen 1 ohne sehr großen Kraftaufwand in die endgültige Position an den Verbindungsteil 3 herangeschoben werden können, dass aber dann wenn der Befestigungsteil 4 in seine endgültige Position gebracht wird, der Verbindungsteil 3 auf die Bohlen eine in vorteilhafter Weise größere und andauernde Haltekraft ausübt. Eine gut funktionsfähige Dimensionierung des Verbindungsteiles kann durch einen mehrmals durchlaufenen iterativen Prozess aus Näherungsrechnung, Versuch und Korrektur leicht gefunden werden. Durch Variation der Geometrie des Befestigungsteiles kann man damit den Einsatzbereich des Verbindungsteiles vergrößern.

Es sind natürlich auch andere Methoden als das Anbringen einer Lochreihe denkbar, um den Verbindungsteil in seiner bohlenparallelen Symmetrieebene gut biegbar zu machen. Beispielsweise, kann man den Verbindungsteil in diesem Bereich mit einer bohlenparallel verlaufenden Nut versehen, und nur eine oder zwei Bohrungen für die erforderliche Durchführung eines Befestigungsteiles vorsehen.

Relativ einfach fällt diese Dimensionierung bei einer Bauweise entsprechend Fig. 4. Dabei werden die für die Fixierung der Bohlen wichtigen, sich waagrecht erstreckenden Fortsätze 13.1 des Verbindungsteils 13 als Teil eines sich in Bohlenlängsrichtung erstreckenden Hohlprofils gebildet. Vertikal ist der Befestigungsteil und damit auch dieses Hohlprofil mit Durchgangsbohrungen 13.5 für Befestigungselemente versehen. Durch Anbringen der Befestigungselemente (Schrauben bzw. Nägel) wird das Hohlprofil flach gedrückt, also niedriger und breiter. Gegenüber einer Bauweise des Verbindungsteiles 3 entsprechend Fig. 1 bis 3 steht dem einmaligen, einfacheren Dimensionierungsvorgang mit jedem produzierten Stück ein höherer Fertigungsaufwand gegenüber, da der Verbindungsteil 13 nicht so einfach als Spritzgussteil gefertigt werden kann.

Die Berührungsflächen des Verbindungsteils 3 mit den Bohlen 1 entsprechend Fig. 1 bis 3 sind verzahnt ausgeführt. Das heißt, der Verbindungsteil liegt nur mit den Spitzen der Zähne 3.3 an den Bohlen an. Zwischen den einzelnen Zahnspitzen verlaufen nutartige Vertiefungen an deren Oberfläche die Bohle nicht zum Anliegen kommt. Diese nutartigen Vertiefungen bilden auch in montiertem Zustand Kanäle, durch welche Nässe abfließen und Feuchtigkeit wegtrocknen kann. Vor allem dann, wenn die Profilform der Zähne 3.3 von der Basis zur Spitze verjüngend ausgebildet ist, beispielsweise dreieckig oder trapezförmig, wird damit auch zusätzliche, erwünschte elastische Verformbarkeit in der Berührungsfläche zwischen Verbindungsteil und Bohlen erreicht. Idealerweise verläuft die Profilrichtung der einzelnen Zähne 3.3, bzw. der zwischen ihnen liegenden Kanäle normal zur Längsrichtung der Bohlen 1. Es ist vorteilhaft, den Verbindungsteil aus zwei Materialkomponenten zu bilden, wobei eine Materialkomponente wesentlich steifer ist als die zweite Komponente und diese weichere Komponente an den Berührungsbereichen zu den Bohlen angebracht wird. Dadurch wird erreicht, dass die Bohlen besser anliegen, und es wird wiederum der Bereich vergrößert, in welchem Maßschwankungen der Bohlen ausgeglichen werden können. Die erhöhten Teilekosten des Verbindungsteiles sind im Einzelfall dem Nutzen entgegenzurechnen.

Eine weitere Maßnahme um Schäden durch Feuchtigkeit zu vermeiden ist es, den Verbindungsteil 3, 13 mit einem Fußbereich 3.2, 13.2 zu versehen, welcher unter die Unterseite der Bohle 1 ragt, und auf welchem die Bohle 1 aufliegt. Dadurch wird vermieden, dass Bohle und Unterkonstruktion direkt aneinander anliegen.

Durch die Verwendung eines elastisch verformbaren Materials für den Verbindungsteil 3, 13 kann man trotz des Vorhandenseins eines Fußbereiches, welcher unter die Bohlenunterseite ragt, einzelne Bohlen, welche erfindungsgemäß inmitten anderer Bohlen befestigt sind, einzeln aus diesem Verbund lösen. D.h. wenn man eine einzelne Bohle in der Mitte einer Fläche herausnehmen will, braucht man deswegen nicht von einem Rand der Fläche her alle Bohlen zu lösen, bis man zu der einen Bohle gelangt.

Zum Lösen einer einzelnen Bohle inmitten eines Flächenverbundes bestehend aus Bohlen, Unterkonstruktion, Verbindungsteil und Befestigungsteilen werden die Befestigungsteile an den Verbindungsteilen an einer Seite der Bohle gelöst. Dann werden die beiden an den gelösten Verbindungsteilen anliegenden Bohlen unter leichter Verdrehung um die nicht gelösten Verbindungsteile an der anderen Längsseite der Bohlen angehoben, bis sie befreit sind (Fig 3). Die gelösten Verbindungsteile werden dabei mitangehoben, und ihr Fußbereich 3.2 wird dabei gegenüber ihrem Mittelteil nach unten gebogen. Dieses Biegen kann wesentlich erleichtert werden, wenn am Fußbereich eine parallel zur Bohlenrichtung verlaufende nutartige Ausnehmung 3.4 vorgesehen ist, an welcher die Querschnittshöhe des Fußbereiches lokal verringert ist.

Das Einsetzen einer Bohle inmitten eines Verbundes erfolgt in umgekehrter Bewegungsfolge.

Natürlich sind alle unter mechanischer Spannung stehenden Festkörper elastisch verformt und innerhalb eines gewissen Bereiches auch weiter elastisch verformbar; so auch vorbekannte Verbindungsteile. Die Verbindungsteile entsprechend der vorliegenden Erfindung unterscheiden sich von vorbekannten Verbindungsteilen darin, dass an ihnen an den Berührungsstellen mit den Bohlen die elastische Formänderungen in Folge der Berührungskräfte mit den Bohlen größer sind, als die auf Grund dieser Kräfte auftretenden elastischen Formänderungen an den Bohlen. Mit anderen Worten heißt das, dass die Federkonstante der Verbindungsteile gegenüber Kräften an der Berührungsfläche mit den Bohlen eine kleinere ist, als jene der Bohlen. Die Federkonstante in diesem Sinne ist jene Größe mit der ein Längenmaßänderung multipliziert werden muss um jene Kraft zu errechnen, welche diese Längenmaßänderung durch elastische Verformung hervorruft. Weiters ist für die erfindungsgemäßen Verbindungsteile wichtig, dass der Bereich der elastischen Formveränderbarkeit so groß ist, dass damit die Maßänderungen der Bohlen und der Unterkonstruktion in Folge von Temperatur- und Feuchtigkeitsveränderungen ausgeglichen werden können. D.h. die elastische Formveränderbarkeit der erfindungsgemäßen Verbindungsteile in den relevanten Maßen liegt größenordnungsmäßig typischerweise im Millimeterbereich.

Neben den dargestellten Formen gibt es sicher noch eine Vielzahl weiterer möglicher Formen und auch Materialkombinationen für Verbindungsteile, damit diese die erforderliche Weichheit, Größe des elastischen Verformungsbereichs und Festigkeit aufweisen. Die gezeigten Formen sind lediglich anschauliche und auch vorteilhafte Ausführungsbeispiele der zu Grunde liegenden Idee.

Mit der Richtungsbezeichnung "unten" wird in dieser Beschreibung und in den Ansprüchen jene Richtung gemeint, in welcher vom Verbindungsteil 3, 13 aus die Unterkonstruktion 2 liegt. Die Erfindung gilt aber natürlich nicht nur für Anwendungen bei denen die Unterkonstruktion im Sinne der Seehöhe unterhalb des Verbindungsteiles liegt - also bei Böden - , sondern beispielsweise auch bei Anwendungen zur Wand- oder Deckenverkleidung.

## Patentansprüche

1. Befestigung von Bohlen (1) an einer Unterkonstruktion (2) unter Verwendung eines Verbindungsteiles (3), welcher an einer aus der Längsseitenfläche von Bohlen unten vorspringenden Teilfläche (1.1) oben anliegt und durch einen Befestigungsteil (4) mit dem Untergrund verbunden ist, wobei der Verbindungsteil unter elastischer Vorspannung an den Bohlen (1) anliegt, wobei die Federkonstante des Verbindungsteiles gegenüber Kräften an der Berührungsfläche mit der Bohle eine kleinere ist, als jene der Bohle an dieser Berührungsfläche, und wobei der elastische Verformungsbereich des Verbindungsteiles (3) grösser ist, als der Bereich jener Massänderungen an der Querschnittsfläche der Bohle, welche daran in Folge von im normalen Einsatz auftretenden Temperatur- und Feuchtigkeitsschwankungen hervorgerufen werden,
**dadurch gekennzeichnet, dass**
der elastische Verformungsbereich durch Biegung eines Fortsatzes (3.1 , 13.1) des Verbindungsteils (3, 13) gebildet wird, welcher dadurch von oben an einer unten vorspringenden Teilfläche (1.1) einer Längsseitenfläche der Bohle (1) anliegt,
und dass der Fortsatz (13.1) des Verbindungsteils (13) Teil der Umschliessung einer Hohlkammer ist, welche in der zur Ebene der Unterkonstruktion normalen Richtung durch den Befestigungsteil (4) zusammengedrückt wird.

2. Befestigung nach Anspruch 1, **gekennzeichnet dadurch, dass** die unten vorspringende Teilfläche (1.1) einer Längsseitenfläche der Bohle (1) zur Unterkonstruktion hin geneigt ist, dass dieser Neigungswinkel steiler ist, als der Neigungswinkel der unteren Fläche des mit dieser Teilfläche korrespondierenden Fortsatzes (3.1) des Verbindungsteils (3), solange dieser Fortsatz entspannt ist und dass das obere Ende der unteren Fläche des Fortsatzes (3.1) in entspanntem Zustand in der Höhe zwischen unterem und oberem Ende der Teilfläche (1.1) liegt.

3. Befestigung nach einem der vorgenannten Ansprüche, **gekennzeichnet dadurch, dass** die Querschnittsfläche des Verbindungsteils (3) in dem Bereich an dem die beiden Fortsätze (3.1, 13.1) miteinander verbunden sind, also im Bereich der bohlenparallelen Symmetrieebene, geschwächt ausgeführt ist, beispielsweise mit einer bohlenparallel verlaufenden Nut, oder mit einer Reihe von vertikal verlaufenden Bohrungen (3.5) versehen ist.

4. Befestigung nach einem der vorgenannten Ansprüche, **gekennzeichnet dadurch, dass** in der bohlenparallelen Symmetrieebene des Verbindungsteils (3) eine Bohrung (3.5) angebracht ist, durch welche ein Befestigungsteil (4) an die Unterkonstruktion geführt wird, wobei die Querschnittsabmessung des Befestigungsteils in dem in die Bohrung (3.5) ragenden Längsbereich in der auf die Bohlen normal ste-henden Richtung grösser ist, als die Querschnittsabmessung der Bohrung (3.5) in dieser Richtung in jenem Zustand, bei dem kein Befestigungsteil durchgeführt ist.

5. Befestigung nach Anspruch 1, **gekennzeichnet dadurch, dass** am Verbindungsteil (3) die Berührungsflächen mit der Bohle (1) verzahnt ausgeführt sind, sodass sich zwischen einzelnen Zahnspitzen (3.3), welche an der Bohle anliegen, nutartige Vertiefungen befinden, deren Oberfläche nicht an der Bohle (1) anliegt.

6. Befestigung nach Anspruch 5, **gekennzeichnet dadurch, dass** die Zähne (3.3) als Profile ausgebildet sind, deren Profilrichtung in der zur Bohlenrichtung normal liegenden Ebene verläuft.

7. Befestigung nach Anspruch 5 oder 6, **gekennzeichnet dadurch**, die Breite der Zähne (3.3) mit dem Abstand zur Bohle (1) zunimmt.

8. Befestigung nach einem der vorgenannten Ansprüche, **gekennzeichnet dadurch, dass** sich der Verbindungsteil (3, 13) mit einem Fussbereich (3.2, 13.2) in den Raum zwischen Bohle (1) und Unterkonstruktion (2) erstreckt.

9. Befestigung nach Anspruch 8, **gekennzeichnet dadurch, dass** der Fussbereich (3.2, 13.2) des Verbindungsteils beidseits der Längsmittelebene des Verbindungsteils eine parallel zur Bohlenrichtung verlaufende Zone aufweist, in welcher er erleichtert um zur Bohlenrichtung parallel liegende Achsen biegbar ist.

10. Befestigung nach Anspruch 9, **gekennzeichnet dadurch, dass** die Biegezone durch eine nutartige Ausnehmung (3.4; 13.4) gebildet wird, welche parallel zur Bohlenrichtung verläuft.

11. Befesstigung nach einem der vorgenannten Ansprüche, **gekennzeichnet dadurch, dass** der Verbindungsteil aus zwei Materialkomponenten gebildet wird, welche an unterschiedlichen Volumsbereichen angeordnet sind, wobei eine Materialkomponente wesentlich steifer ist als die zweite Komponente und wobei die zweite Komponente an den Bohlen anliegt.

## Claims

1. A fastening for planks (1) to a substructure (2) using a connecting part (3), which bears against the top of a part-face (1.1), which projects out of the bottom of the longitudinal side face of planks, and is connected to the substrate by means of a fastening part (4), the connecting part bearing against the planks (1) under elastic prestress, the spring constant of the connecting part in response to forces on the contact face with the plank being smaller than that of the plank at said contact face, and the elastic deformation range of the connecting part (3) being greater than the range of the changes in dimension in the cross-sectional area of the plank that are caused by temperature and moisture fluctuations occurring in normal use,
**characterised in that**
the elastic deformation range is formed by bending a continuation (3.1, 13.1) of the connecting part (3, 13), which bears from above against a part-face (1.1) projecting from the bottom of a longitudinal side face of the plank (1),
and that the continuation (13.1) of the connecting part (13) is part of the enclosure of a hollow chamber, which is compressed by the fastening part (4) in the direction normal to the plane of the substructure.

2. The fastening according to claim 1, **characterised in that** the part-face (1.1) projecting from the bottom of a longitudinal side face of the plank (1) is inclined towards the substructure, that this angle of inclination is steeper than the angle of inclination of the lower face of the continuation (3.1), which corresponds with said part-face, of the connecting part (3), as long as said continuation is not under stress, and that the upper end of the lower face of the continuation (3.1) when in the non-stressed state lies between the upper and lower ends of the part-face (1.1).

3. The fastening according to any one of the preceding claims, **characterised in that** the cross-sectional area of the connecting part (3) is weakened in the region at which the two continuations (3.1, 13.1) are connected to each other, that is, in the region of the plane of symmetry parallel to the plank, for example is provided with a groove running parallel to the plank, or with a series of vertical bores (3.5).

4. The fastening according to any one of the preceding claims, **characterised in that** a bore (3.5) is made in the plane of symmetry of the connecting part (3) that runs parallel to the plank, through which bore a fastening part (4) is guided to the substructure, wherein the cross-sectional dimensions of the fastening part are greater in the longitudinal region that projects into the bore (3.5), in the direction normal to the planks, than the cross-sectional dimensions of the bore (3.5) in said direction in a state in which no fastening part has been guided through.

5. The fastening according to claim 1, **characterised in that** on the connecting part (3), the contact faces with the plank (1) are toothed so that there are groove-like depressions between individual tooth tips (3.3) that bear against the plank, the surface of said depressions not bearing against the plank (1).

6. The fastening according to claim 5, **characterised in that** the teeth (3.3) are formed as profiles, the profile direction of which runs in the plane lying normal to the plank direction.

7. The fastening according to claim 5 or 6, **characterised in that** the width of the teeth (3.3) increases with distance from the plank (1).

8. The fastening according to any one of the preceding claims, **characterised in that** the connecting part (3, 13) extends with a foot region (3.2, 13.2) into the space between plank (1) and substructure (2).

9. The fastening according to claim 8, **characterised in that** the foot region (3.2, 13.2) of the connecting part has a zone running parallel to the plank direction on both sides of the longitudinal centre plane of the connecting part, in which zone the connecting part can be bent more easily about axes lying parallel to the plank direction.

10. The fastening according to claim 9, **characterised in that** the bending zone is formed by a groove-like cut-out (3.4; 13.4), which runs parallel to the plank direction.

11. The fastening according to any one of the preceding claims, **characterised in that** the connecting part is formed from two material components, which are arranged on different volume regions, wherein one material component is substantially steeper than the second component, and wherein the second component bears against the planks.

## Revendications

1. Fixation de madriers (1) sur une substructure (2), en utilisant une pièce d'assemblage (3), qui est adjacente en haut à une surface partielle (1.1) saillant en bas hors de la surface d'un côté longitudinal du madrier et qui est assemblée avec le support par une pièce de fixation (4), la pièce d'assemblage étant adjacente au madrier (1) sous une précontrainte élastique, la constante de ressort de la pièce d'assemblage par rapport à des efforts sur la surface de contact avec le madrier étant inférieure à celle du madrier sur ladite surface de contact et la région de déformation élastique de la pièce d'assemblage (3) étant plus grande que la région des changements de dimensions sur la surface de section transversale du madrier qui sont provoqués sur celle-ci par des fluctuations de température et d'humidité qui se produisent dans le cas d'une utilisation normale,
**caractérisée en ce que**
la région de déformation élastique est formée par flexion d'un prolongement (3.1, 13.1) de la pièce d'assemblage (3, 13) qui de ce fait est adjacente par le dessus à une surface partielle (1.1) saillant vers le bas d'une surface d'un côté longitudinal du madrier (1)
et **en ce que** le prolongement (13.1) de la pièce d'assemblage (13) est une partie d'un entourage d'un compartiment creux qui est écrasée par la pièce de fixation (4) dans la direction normale par rapport au plan de la substructure.

2. Fixation selon la revendication 1, **caractérisée en ce que** la surface partielle (1.1) saillant vers le bas d'une surface d'un côté longitudinal du madrier (1) est inclinée en direction de la substructure, **en ce que** cet angle d'inclinaison est plus abrupt que l'angle d'inclinaison de la surface inférieure du prolongement (3.1) de la pièce d'assemblage (3) correspondant avec ladite surface partielle, aussi longtemps que ledit prolongement est détendu et **en ce que** dans l'état détendu, l'extrémité supérieure de la surface inférieure du prolongement (3.1) se situe dans la hauteur entre l'extrémité inférieure et l'extrémité supérieure de la surface partielle (1.1).

3. Fixation selon l'une quelconque des revendications précédentes, **caractérisée en ce que** dans la région dans laquelle les deux prolongements (3.1, 13.1) sont assemblés l'un à l'autre, donc dans la région du plan de symétrie parallèle au madrier, la surface de section transversale de la pièce d'assemblage (3) est réalisée en étant affaiblie, est dotée par exemple d'une rainure s'étendant à la parallèle du madrier ou d'une rangée de perçages (3.5) s'étendant à la verticale.

4. Fixation selon l'une quelconque des revendications précédentes, **caractérisée en ce que** dans le plan de symétrie parallèle au madrier de la pièce d'assemblage (3) est ménagé un perçage (3.5) à travers lequel une pièce de fixation (4) est amenée vers la substructure, la dimension de la section transversale de la pièce de fixation dans la zone longitudinale saillant dans le perçage (3.5), dans la direction se trouvant à la normale sur le madrier étant supérieure à la dimension de section transversale du perçage (3.5) dans cette direction dans la situation dans laquelle aucune pièce de fixation n'est passée à travers.

5. Fixation selon la revendication 1, **caractérisée en ce que** sur la pièce d'assemblage (3), les surfaces de contact avec le madrier (1) sont réalisées en étant dentées, de sorte qu'entre des pointes de dents (3.3) individuelles qui sont adjacentes au madrier se trouvent des creux de type rainures, dont la surface n'est pas adjacente au madrier (1).

6. Fixation selon la revendication 5, **caractérisée en ce que** les dents (3.3) sont conçues en tant que profilés, dont la direction de profilé s'étend dans le plan placé à la normale dans la direction du madrier.

7. Fixation selon la revendication 5 ou 6, **caractérisée en ce que** la largeur des dents (3.3) s'accroit au fur et à mesure de l'écart par rapport au madrier (1).

8. Fixation selon l'une quelconque des revendications précédentes, **caractérisée en ce que** par une partie basse (3.2, 13.2), la pièce d'assemblage (3, 13) s'étend dans l'espace entre le madrier (1) et la substructure (2).

9. Fixation selon la revendication 8, **caractérisée en ce que**, de part et d'autre du plan médian longitudinal de la pièce d'assemblage, la partie basse (3.2, 13.2) de la pièce d'assemblage comporte une zone s'étendant à la parallèle de la direction du madrier, dans laquelle elle est plus facilement flexible autour d'axes situés à la parallèle de la direction du madrier.

10. Fixation selon la revendication 9, **caractérisée en ce que** la zone de flexion est formée par un évidement (3.4 ; 13.4) de type rainure, lequel s'étend à la parallèle de la direction du madrier.

11. Fixation selon l'une quelconque des revendications précédentes, **caractérisée en ce que** la pièce d'assemblage est formée de deux composants de matière qui sont placés sur différentes zones volumiques, un composant de matière étant nettement plus rigide que le deuxième composant et le deuxième composant étant adjacent au madrier.
